# EUROPÄISCHE PATENTSCHRIFT

(11) **EP 3 613 926 B1**
(45) Veröffentlichungstag und Bekanntmachung des Hinweises auf die Patenterteilung: **26.04.2023**
(21) Anmeldenummer: 19192278.0
(22) Anmeldetag: 19.08.2019
(51) Int. Cl.: E04H 12/08, E04H 12/22

(54) **STAHLMAST**
STEEL MAST
MÂT EN ACIER

(30) Priorität: 22.08.2018 AT 507122018
(43) Veröffentlichungstag der Anmeldung: 26.02.2020
(73) Patentinhaber: European Trans Energy GmbH, 1100 Wien (AT)
(72) Erfinder: Winter, Hubert, 8811 Scheifling (AT)
(74) Vertreter: Puchberger & Partner Patentanwälte

(56) Entgegenhaltungen:
- EP-A1- 1 114 904
- DE-A1- 10 045 735
- ES-A2- 2 068 747
- FR-A- 782 133
- US-A- 2 492 882
- US-A1- 2009 272 053

## Beschreibung

Die Erfindung betrifft einen Stahlmast in Kastenprofilbauweise.

Derartige Stahlmasten werden beispielsweise dazu aufgestellt, um Signalvorrichtungen, Fahrleitungsanlagen oder sonstige Leitungsanlagen zu tragen. Es besteht die Aufgabe, derartige Stahlmasten mit möglichst wenig Materialeinsatz für hohe Belastungen und hohe Torsionssteifigkeit auszustatten. Weiters soll der Stahlmast eine geringe Windlast hervorrufen und eine optisch ansprechende, schlanke Bauform aufweisen. Die Masthöhe soll konstruktionsbedingt leicht an die Erfordernisse anpassbar sein und das Montieren auf Fundamenten, wie Rammpfählen, Betonrammpfählen, Stahlrammpfählen und Fundamenten aller Art, soll einfach möglich sein.

Ein Stahlmast, der leicht und stabil aber dennoch günstig und rasch herstellbar ist, wird beispielsweise im US-Patent 2,492,882 beschrieben.

Der erfindungsgemäße weist einen vom Mastfuß bis zum Mastkopf abnehmenden Querschnitt auf, wobei er über zumindest einen Großteil seiner Höhe aus Stegplatten und Flanschplatten gebildet ist, die jeweils zueinander geneigt abwechselnd miteinander verbunden, bevorzugt verschweißt, sind.

Nach einem weiteren Merkmal sind die Stegplatten mit den Flanschplatten entlang der Flanschplattenkanten in einem Abstand verbunden, wodurch über die Höhe des Mastes reichende Flanschplattenüberstände gebildet sind.

Weiters ist am Mastfuß eine Mastfußplatte vorgesehen, die mit dem Boden oder einem Fundament verbindbar oder verbunden ist. Die Mastfußplatte ist bevorzugt mittels Schraubverbindungen mit Befestigungsbolzen des Fundaments befestigbar.

Erfindungsgemäß ist vorgesehen, dass die Mastfußplatte einen der Außenkontur des Mastes entsprechenden Ausschnitt aufweist, wobei der Mast in diesem Ausschnitt eingeschweißt ist. Dadurch wird die Festigkeit der Verbindung des Mastes mit der Mastfußplatte erhöht.

Der Mast kann auf jedem geeigneten Fundament aufgestellt werden, beispielsweise auf herkömmlichen Betonblock-Fundamenten mit eingegossenen Bolzen, Beton-Stufenfundamenten mit eingegossenen Bolzen, Ramm- oder Bohrpfählen mit Stahlbetonkopf und eingegossenen Bolzen, Stahlpfählen mit Anschlussbolzen, usw..

In einer Ausführung können die Stegplatten mit Stegausnehmungen versehen sein. Um ein unbefugtes Besteigen des Mastes zu erschweren, können die Ausnehmungen auch erst in einem gewissen Abstand vom Boden vorgesehen sein.

Nach weiteren Merkmalen kann die Mastfußplatte mittels Mutter und Gegenmutter oder Beilagscheiben auf den Befestigungsbolzen in einem Abstand vom Fundament befestigbar sein, wobei der Raum zwischen Mastfußplatte und Fundament mit Vergussmörtel, Beton oder Kunstharz ausgefüllt ist.

Alternativ kann der Stahlmast mit seiner Mastfußplatte mit Abstandsmontage auf den Befestigungsbolzen befestigbar oder befestigt sein, wobei zum Ausrichten des Mastes Gegenmuttern als Richtmuttern vorgesehen sind.

Der Mast kann mit seinen unteren Enden der Stegplatten und/oder der Flanschplatten die Mastfußplatte durchragen und beidseitig verschweißt sein.

An der Mastfußplatte können eine oder mehrere Füllöffnungen zum Einbringen einer Füllmasse, wie z.B. Füllmörtel, Beton oder Kunstharz, vorgesehen sein. Im Stahlmast sind eine oder mehrere Versteifungsplatten vorgesehen sein, die zumindest jeweils an zwei einander gegenüberliegenden Steg- oder Flanschplatten befestigt sind und den Innenquerschnitt des Mastes durchragen.

Der Mastkopf ist bevorzugt mit einer den Mast oben abschließenden Mastkopfplatte (3) versehen.

Weiters können von der Mastfußplatte zu den Flanschplatten und/oder Stegplatten reichende Versteifungsstreben vorgesehen sein.

Der erfindungsgemäße Stahlmast bietet Vorteile gegenüber bekannten Mastkonstruktionen. Gegenüber Rahmenflachmasten bietet die Erfindung eine höhere Festigkeit gegen Belastung auf der sogenannten schwachen Seite, die ein Nachteil solcher Rahmenflachmasten ist. Die Belastung auf der schwachen Seite erfolgt üblicherweise nur durch Windkräfte. Zufolge der höheren Belastungsstärke des gesamten erfindungsgemäßen Mastes kann gleichzeitig die Belastung auf der anderen starken Seite erhöht werden. Überdies weist die Erfindung eine größere Torsionssteifigkeit auf.

Gegenüber sogenannten HE-Masten, die im Wesentlichen den Querschnitt eines H-Profils aufweisen, bietet die Erfindung den Vorteil einer geringeren Windlast, da ein verringerter Querschnitt in der Höhe vorliegt. Dies ist insbesondere bei langen Masten von Vorteil. Dadurch kann die maximale Belastung auf den Mastfuß bzw. auf das Fundament bei gleicher Bestückung und Ausrüstung des Mastes reduziert werden. Zu bedenken ist, dass bei hohen Masten die Windlast am Mast mitunter 50 % und mehr der Gesamtbelastung für die Auslegung des Mastes ausmacht. Überdies bietet auch hier die Erfindung eine größere Torsionssteifigkeit bei geringerem Stahleinsatz. Prinzipiell ist der erfindungsgemäße Stahlmast aus jeweils zwei Flanschplatten und zwei Stegplatten ausgebildet. Die beiden Stegplatten können mit gewichtsreduzierenden und architektonisch ansprechenden Ausschnitten ausgeführt werden. Die beiden Flanschplatten und Stegplatten sind am Mastfuß an der Mastfußplatte befestigt, bevorzugt angeschweißt, und verjüngen sich mit zunehmender Höhe. Im Vergleich zu bisher bekannten Profilmasten kann dadurch am Fuß eine größere Spreizung und eine höhere Belastungsgrenze erzielt werden.

Auch die Stegplatten verjüngen sich mit zunehmender Höhe. Die beiden Flanschplatten bilden in Verbindung mit den beiden Stegplatten ein Rechteckkastenprofil, welches sich mit zunehmender Höhe verjüngt. Dies bringt eine hohe Torsionssteifigkeit und eine höhere Widerstandskraft gegen Belastungen aus allen Seiten mit sich.

Durch die Verjüngung des Mastes zum Mastkopf hin wird die Windlast beträchtlich reduziert und damit auch die Gesamtbelastung des Mastes und des Fundamentes verkleinert. Somit ist eine kleinere Auslegung bei gleichbleibender Festigkeit und kleinerem Stahleinsatz möglich.

Der Mast ist am Mastkopf mit einer waagrechten Mastkopfplatte abgeschlossen.

Weiters kann in vorteilhafter Weise die Mastlänge in definierten Schritten (z.B. zu je 0,25 m oder 0,5 m) am Mastkopf gekürzt werden. Damit lassen sich kleinere Mastlängen herstellen, wobei alle anderen Abmessungen gleich bleiben. Dies macht eine einfache und gleich bleibende Fertigung möglich. Nach dem Kürzen des Mastes kann der Mastkopf wieder mit der standardisierten waagrechten Kopfplatte begrenzt werden, auf der bei Bedarf standardisierte Mastverlängerungen oder sonstige Einrichtungen montiert werden können. Selbstverständlich kann die Festigkeit des Mastes durch entsprechende Wahl der Blechstärken für die Ausbildung der Stegplatten und Flanschplatten eingestellt werden. Damit lassen sich bei sonst gleichen Abmessungen höhere Belastungsgrenzen für den Mast erzielen.

Zur Erhöhung der Steifigkeit können in definierten Abständen waagrechte Versteifungsbleche in die lichte innere Weite des Mastes eingeschweißt werden. Die Mastfußplatte und auch die Mastkopfplatte dienen ebenfalls der Versteifung des Mastes.

Im Mastfußbereich können Versteifungsstreben und Knotenbleche für die Verbesserung des Lastabtrags auf den Mastfuß angebracht, insbesondere eingeschweißt, werden.

Die entlang des Mastes reichenden Flanschplattenüberstände ermöglichen den Einsatz von Klemmen für den Anbau von Befestigungsteilen, um benötigte Einrichtungen mit dem Mast verbinden zu können.

Der Mast wird auf seinem Fundament auf Befestigungsbolzen aufgesetzt und mit entsprechenden Muttern fixiert. Durch den Einsatz von Beilagscheiben oder Richtmuttern unterhalb der Mastfußplatte kann die Neigung des Mastes eingestellt werden. Ein dabei entstehender Zwischenraum zwischen Mastfußplatte und Fundament kann mit Vergussmörtel, Beton oder z.B. Kunstharz ausgegossen und abgedichtet werden. Das Ausgießen des Zwischenraums wird durch geeignete Maßnahmen erleichtert, wie z.B. die Anordnung von Füllöffnung und die Abfasung der Ecken der Mastfußplatte.

Erfindungsgemäß ist die Mastfußplatte gemäß dem Querschnitt des Mastes ausgeschnitten, sodass bevorzugterweise der Mast die Mastfußplatte durchragt und an deren beiden Seiten angeschweißt werden kann. Dies erhöht die Festigkeit der Verbindung des Mastes mit der Mastfußplatte. Weiters erleichtert es das Verzinken des Stahlmastes, da dieser in diesem Fall unten offen ist, sodass das überschüssige Zink abfließen kann. Nachfolgend wird die Erfindung anhand von Ausführungsbeispielen in schematischen Zeichnungen näher erläutert.
Fig. 1 zeigt schematisch die Seitenansicht eines erfindungsgemäßen Stahlmastes, wobei der Mast in der Höhe abgebrochen ist und auch das Fundament nur teilweise dargestellt ist.
Fig. 2 zeigt die Mastfußplatte und den Querschnitt des erfindungsgemäßen Stahlmastes.
Fig. 3 zeigt eine seitliche Ansicht des Mastfußes auf dem Fundament in vergrößerter Darstellung.
Fig. 4 zeigt die Seitenansicht der erfindungsgemäßen Ausgestaltung des Stahlmastes.

In Fig. 1 ist der Stahlmast in Ansicht auf eine der Stegplatten 1 dargestellt. Die Stegplatten 1 reichen von der Mastfußplatte 2 bis zur Mastkopfplatte 3, wobei sich der Abstand zwischen den beiden Stegplatten 1 zum Mastkopf 4 hin stetig verjüngt.

Die Stegplatten 1 sind als eine Variante mit Stegausnehmungen 5 versehen, wodurch das Gewicht des Mastes und der Materialeinsatz verringert wird, ohne die Festigkeit der Konstruktion nachteilig zu beeinflussen. Durch die Stegausnehmungen 5 wird die Windbelastung des Mastes verringert. Weiters dienen die Stegausnehmungen 5 auch der ansprechenderen optischen Ausgestaltung. Die Größe und Form der Stegausnehmungen 5 ist nur beispielsweise dargestellt und kann den Erfordernissen angepasst werden. Um unbefugtes Klettern zu erschweren, kann es vorteilhaft sein, die Ausnehmungen erst ab einer größeren Höhe über Boden vorzusehen.

Das Kastenprofil des Stahlmastes wird weiters durch die Flanschplatten 6 vervollständig, die sich ebenfalls von der Mastfußplatte 2 bis zur Mastkopfplatte 3 erstrecken. Die Flanschplatten 6 und die Stegplatten 1 sind der ganzen Mastlänge nach miteinander verschweißt.

In Fig. 1 ist in einer Masthöhe strichliert eine Versteifungsplatte 7 eingezeichnet, die innen über den gesamten Mastquerschnitt angeordnet ist und mit den Stegplatten 1 und Flanschplatten 6 verbunden, insbesondere verschweißt, ist. Über die Höhe des Mastes verteilt können auch mehrere Versteifungsplatten 7 angeordnet werden, wie es die aufzunehmende Belastung und die nötige Torsionssteifigkeit erfordert.

Die Mastfußplatte 2 und die Mastkopfplatte 3 sind mit den Stegplatten 1 und Flanschplatten 6 verschweißt, wobei zur Erhöhung der Festigkeit auch noch Versteifungsstreben 8 angeschweißt werden können.

Wie schon oben beschrieben, kann die Höhe des Stahlmastes auf einfache Weise dadurch gekürzt werden, dass an geeigneter Stelle der Stahlmast durchtrennt wird und die Mastkopfplatte 3 auf den verbleibenden Teil des Stahlmastes aufgeschweißt wird.

Fig. 1 zeigt auch schematisch in abgebrochener Darstellung das Fundament 9, auf dem der Mast über den Mastfuß 10 aufsitzt und befestigt ist. Im Fundament 9 sind Befestigungsbolzen 11 eingegossen, mit denen der Mast verschraubt wird.

Die Fig. 2 zeigt eine Aufsicht auf die Mastfußplatte 2 auf dem Fundament 9. Weiters ist der auf der Mastfußplatte 2 aufliegende Querschnitt des Mastes dargestellt.

Die Flanschplatten 6 sind mittels der beiden Stegplatten 1 miteinander verbunden, wodurch das Kastenprofil gebildet ist. Die Stegplatten 1 sind von den Flanschplattenkanten 12 etwas nach innen versetzt, sodass Flanschplattenüberstände 13 entlang der Kanten der Flanschplatten 6 ausgebildet sind.

Die Mastfußplatte 2 weist vier Befestigungslöcher 14 für die Aufnahme der Befestigungsbolzen 11 auf. Für das etwaige Ausgießen von Zwischenräumen zwischen der Mastfußplatte 2 und dem Fundament 9 sind Füllöffnungen 15 vorgesehen, wobei auch die Abfasung 16 das Ausgießen des Zwischenraums erleichtern kann.

Die Fig. 3 zeigt die Anordnung im Bereich des Mastfußes 10 in Seitenansicht. Aus dem Fundament 9, welches beispielsweise ein Betonrammpfahl sein kann, ragen die Befestigungsbolzen 11 nach oben und auf ihnen wird die Mastfußplatte 2 mit Muttern 18 und eventuell Gegenmuttern 17 verschraubt.

Durch entsprechendes Einstellen der unterhalb der Mastfußplatte 2 liegenden Gegenmuttern 17 kann die Ausrichtung des Mastes verändert werden, beispielsweise zum Ausgleich einer ungewünschten Schrägstellung oder zur Erzielung einer gewünschten Schrägstellung.

Die Befestigung erfolgt durch die Muttern 18. Die Gegenmuttern 17 können auch durch Beilagscheiben oder Unterlagsplatten ersetzt oder mit diesen ergänzt werden.

Der etwa entstandene Zwischenraum zwischen der Mastfußplatte 2 und dem Fundament 9 wird bevorzugt mit einer Vergussmasse 19 ausgegossen, die beispielsweise ein Vergussmörtel, Beton oder Kunststoff sein kann. Die Befestigung kann auch mit Abstandsmontage erfolgen, wobei das Ausrichten des Mastes mit den Gegenmuttern 17 erfolgt.

Die Fig. 4 zeigt die erfindungsgemäße Ausgestaltung des Mastfußes 10. Der Mast ist unten nicht durch die Mastfußplatte 2 abgeschlossen, sondern offen. Die Mastfußplatte 2 ist entsprechend der Außenkontur des Mastes ausgeschnitten und der Mast ist in den Ausschnitt 20 eingeschoben, sodass er zu beiden Seiten der Mastfußplatte 2 verschweißt sein kann. Dies erhöht die Festigkeit der Verbindung des Mastes mit der Mastfußplatte 2. Wie in der Figur dargestellt, kann der Mast mit einem kleinen Überstand 21 nach unten ragen. Die freie Öffnung erleichtert auch das Verzinken der Mastkonstruktion, da das Zink besser ein- und abfließen kann.

Bei der Montage ist diese erfindungsgemäße Ausgestaltung besonders für die Abstandsmontage von Vorteil. Die Schweißnähte oberhalb und unterhalb der Mastfußplatte können einfacher ausgeführt sein, als bei stumpf aufgeschweißten Masten und Versteifungen, wie Knotenbleche, können entfallen oder reduziert werden.

### Bezugszeichenliste

- 1: Stegplatte
- 2: Mastfußplatte
- 3: Mastkopfplatte
- 4: Mastkopf
- 5: Stegausnehmungen
- 6: Flanschplatten
- 7: Versteifungsplatte
- 8: Versteifungsstreben
- 9: Fundament
- 10: Mastfuß
- 11: Befestigungsbolzen
- 12: Flanschplattenkanten
- 13: Flanschplattenüberstand
- 14: Befestigungsloch
- 15: Füllöffnungen
- 16: Abfasung
- 17: Gegenmutter
- 18: Mutter
- 19: Vergussmasse
- 20: Ausschnitt
- 21: Überstand

## Patentansprüche

1. Stahlmast in Kastenprofilbauweise wobei,
- der Stahlmast einen vom Mastfuß (10) bis zum Mastkopf (4) abnehmenden Querschnitt aufweist, und
- der Stahlmast über zumindest einen Großteil seiner Höhe aus Stegplatten (1) und Flanschplatten (6) gebildet ist, die jeweils zueinander geneigt abwechselnd miteinander verbunden, bevorzugt verschweißt, sind,
wobei die Stegplatten (1) mit den Flanschplatten (6) entlang der Flanschplattenkanten (12) in einem Abstand verbunden sind, wodurch über die Höhe des Mastes reichende Flanschplattenüberstände (13) gebildet sind, und wobei am Mastfuß (10) eine Mastfußplatte (2) vorgesehen ist, die mit dem Boden oder einem Fundament (9) verbindbar oder verbunden ist, **dadurch gekennzeichnet, dass** die Mastfußplatte (2) einen der Außenkontur des Mastes entsprechenden Ausschnitt (20) aufweist und der Mast in diesem Ausschnitt (20) eingeschweißt ist, und dass im Stahlmast eine oder mehrere Versteifungsplatten (7) vorgesehen sind, die zumindest jeweils an zwei einander gegenüberliegenden Steg- oder Flanschplatten (1, 6) befestigt sind und den Innenquerschnitt des Mastes durchragen.

2. Stahlmast nach Anspruch 1, **dadurch gekennzeichnet, dass** die Mastfußplatte (2) mittels Schraubverbindungen mit Befestigungsbolzen (11) des Fundaments (9) befestigbar ist.

3. Stahlmast nach Anspruch 1 oder 2, **dadurch gekennzeichnet, dass** die Mastfußplatte (2) mittels Mutter (18) und Gegenmutter (17) oder Beilagscheiben auf den Befestigungsbolzen (11) in einem Abstand vom Fundament (9) befestigbar ist, und dass der Raum zwischen Mastfußplatte (2) und Fundament (9) mit Vergussmörtel, Beton oder Kunstharz ausgefüllt ist.

4. Stahlmast nach einem der Ansprüche 2 bis 3, **dadurch gekennzeichnet, dass** die Mastfußplatte (2) mit Abstandsmontage auf den Befestigungsbolzen (11) befestigbar oder befestigt ist, wobei zum Ausrichten des Mastes Gegenmuttern (17) als Richtmuttern vorgesehen sind.

5. Stahlmast nach einem der Ansprüche 1 bis 4, **dadurch gekennzeichnet, dass** die unteren Enden der Stegplatten (1) und/oder der Flanschplatten (6) die Mastfußplatte (2) durchragen und beidseitig verschweißt sind.

6. Stahlmast nach einem der Ansprüche 1 bis 5, **dadurch gekennzeichnet, dass** an der Mastfußplatte (2) eine oder mehrere Füllöffnungen (15) zum Einbringen einer Füllmasse (19), wie z.B. Füllmörtel, Beton oder Kunstharz, vorgesehen sind.

7. Stahlmast nach einem der Ansprüche 1 bis 6, **dadurch gekennzeichnet, dass** die Stegplatten (1) mit Stegausnehmungen (5) versehen sind.

8. Stahlmast nach einem der Ansprüche 1 bis 7, **dadurch gekennzeichnet, dass** der Mastkopf (4) mit einer den Mast oben abschließenden Mastkopfplatte (3) vorgesehen ist.

9. Stahlmast nach einem der Ansprüche 1 bis 8, **dadurch gekennzeichnet, dass** von der Mastfußplatte (2) zu den Flanschplatten (6) und/oder Stegplatten (1) reichende Versteifungsstreben (8) vorgesehen sind.

## Claims

1. A steel mast in box profile design wherein,
- the steel mast has a cross-section decreasing from the mast base (10) to the mast head (4), and
- the steel mast is at least for a majority of its height formed from web plates (1) and flange plates (6) which are alternately connected, preferably welded, to one another at an angle to one another,
wherein the web plates (1) are connected to the flange plates (6) along the flange plate edges (12) at a distance, whereby flange plate projections (13) extending above the height of the mast are formed, and wherein a mast base plate (2), which can be connected or is connected to the ground or to a foundation (9), is provided at the mast base (10), **characterised in that** the mast base plate (2) has a cutout (20) corresponding to the outer contour of the mast and the mast is welded into this cutout (20), and **in that** one or more stiffening plates (7), which are each fastened at least to two oppositely arranged web or flange plates (1, 6) and protrude through the inner cross section of the mast, are provided in the steel mast.

2. The steel mast according to claim 1, **characterised in that** the mast base plate (2) can be fastened by means of screw connections with fastening bolts (11) of the foundation (9).

3. The steel mast according to claim 1 or 2, **characterised in that** the mast base plate (2) can be fastened on the fastening bolts (11) at a distance to the foundation (9) by means of a nut (18) and a counter nut (17) or washers and **in that** the space between the mast base plate (2) and the foundation (9) is filled with grouting mortar, concrete or synthetic resin.

4. The steel mast according to one of claims 2 to 3, **characterised in that** the mast base plate (2) can be fastened or is fastened on the fastening bolts (11) with spaced mounting, wherein counter nuts (17) are provided as alignment nuts for the alignment of the mast.

5. The steel mast according to one of claims 1 to 4, **characterised in that** the lower ends of the web plates (1) and/or of the flange plates (6) protrude through the mast base plate (2) and are welded to it on both sides.

6. The steel mast according to one of claims 1 to 5, **characterised in that** one or more filling openings (15) are provided on the mast base plate (2) for introducing a filling material (19) such as filling mortar, concrete or synthetic resin.

7. The steel mast according to one of claims 1 to 6, **characterised in that** the web plates (1) are provided with web recesses (5).

8. The steel mast according to one of claims 1 to 7, **characterised in that** the mast head (4) is provided with a mast head plate (3) terminating the mast at the top.

9. The steel mast according to one of claims 1 to 8, **characterised in that** stiffening struts (8) extending from the mast base plate (2) to the flange plates (6) and/or the web plates (1) are provided.

## Revendications

1. Mât en acier à profil en caisson,
- le mât en acier présentant une section transversale décroissante du pied de mât (10) jusqu'à la tête de mât (4), et
- le mât en acier étant formé, sur au moins une grande partie de sa hauteur, de plaques alvéolaires (1) et de plaques à bride (6) qui sont respectivement reliées entre elles de manière alternée et inclinée l'une par rapport à l'autre, de préférence par soudage,
les plaques alvéolaires (1) étant reliées aux plaques à bride (6) le long des bords (12) des plaques à bride à une certaine distance, ce qui forme des saillies (13) des plaques à bride s'étendant au-dessus de la hauteur du mât, et une plaque de pied de mât (2) étant prévue au pied de mât (10), laquelle peut être ou est reliée au sol ou à une fondation (9), **caractérisé en ce que** la plaque de pied de mât (2) présente une découpe (20) correspondant au contour extérieur du mât et le mât est soudé dans cette découpe (20) et **en ce qu'**une ou plusieurs plaques de renforcement (7) sont prévues dans le mât en acier, lesdites plaques étant fixées au moins respectivement à deux plaques alvéolaires ou à bride (1, 6) opposées l'une à l'autre et traversant la section transversale intérieure du mât.

2. Mât en acier selon la revendication 1, **caractérisé en ce que** la plaque de pied de mât (2) peut être fixée au moyen d'assemblages vissés avec des boulons de fixation (11) de la fondation (9).

3. Mât en acier selon la revendication 1 ou 2, **caractérisé en ce que** la plaque de pied de mât (2) peut être fixée au moyen d'un écrou (18) et d'un contre-écrou (17) ou de rondelles sur les boulons de fixation (11) à une certaine distance de la fondation (9), et **en ce que** l'espace entre la plaque de pied de mât (2) et la fondation (9) est rempli de matière de coulis, béton ou résine synthétique.

4. Mât en acier selon l'une des revendications 2 à 3, **caractérisé en ce que** la plaque de pied de mât (2) peut être ou est fixée avec un montage à écartement sur les boulons de fixation (11), des contre-écrous (17) étant prévus comme écrous d'alignement pour orienter le mât.

5. Mât en acier selon l'une des revendications 1 à 4, **caractérisé en ce que** les extrémités inférieures des plaques alvéolaires (1) et/ou des plaques à bride (6) traversent la plaque de pied de mât (2) et sont soudées des deux côtés.

6. Mât en acier selon l'une des revendications 1 à 5, **caractérisé en ce qu'**une ou plusieurs ouvertures de remplissage (15) sont prévues sur la plaque de pied de mât (2) pour l'introduction d'une masse de remplissage (19), comme par exemple du mortier de remplissage, du béton ou de la résine synthétique.

7. Mât en acier selon l'une des revendications 1 à 6, **caractérisé en ce que** les plaques alvéolaires (1) présentent des évidements alvéolaires (5).

8. Mât en acier selon l'une des revendications 1 à 7, **caractérisé en ce que** la tête de mât (4) présente une plaque de tête de mât (3) qui ferme le sommet du mât.

9. Mât en acier selon l'une des revendications 1 à 8, **caractérisé en ce que** des entretoises de renforcement (8) sont prévues, lesdites entretoises s'étendant de la plaque de pied de mât (2) aux plaques à bride (6) et/ou aux plaques alvéolaires (1).
